# EUROPÄISCHE PATENTSCHRIFT

(11) **EP 0 741 328 B1**
(45) Veröffentlichungstag und Bekanntmachung des Hinweises auf die Patenterteilung: **24.07.2002**
(21) Anmeldenummer: 95106858.4
(22) Anmeldetag: 05.05.1995
(51) Int. Cl.: G03D 15/00

(54) **Vorrichtung zum Reinigen von belichteten Filmen**
Device for cleaning exposed films
Dispositif pour le nettoyage de films exposés

(43) Veröffentlichungstag der Anmeldung: 06.11.1996
(73) Patentinhaber: Schmitzer, Andreas, D-93309 Kelheim (DE)
(72) Erfinder: Schmitzer, Andreas, D-93309 Kelheim (DE); Manewald, Ingrid, D-93326 Abensberg (DE)
(74) Vertreter: Konle, Tilmar, Dipl.-Ing.

(56) Entgegenhaltungen:
- DE-U- 9 319 373
- US-A- 4 148 570
- US-A- 4 656 530

## Beschreibung

Die Erfindung bezieht sich auf eine Filmreinigungsvorrichtung nach dem Oberbegriff des Anspruchs 1. Eine derartige Filmreinigungsvorrichtung ist aus der deutschen Gebrauchsmusterschrift DE-9 319 373 U bekannt.

Zum Reinigen von belichtelen, mehr oder weniger stark verschmutzten Filmen ist es aus der deutschen Gebrauchsmusterschrift DE-9 319 373 U bekannt, den Film zuerst durch ein Tauchbad hindurchzuziehen, um dort einen Großteil des anhaftenden Schmutzes abzulösen. Anschließend wird der Film mittels Warmluft getrocknet und sodann einer elektrostatischen Reinigung unterzogen, bei welcher die lose aufgrund elektrostatischer Aufladung anhaftenden Staubpartikel entladen und abgebürstet werden. An die elektrostatische Trockenreinigung schließt sich ein weiterer Trockenreinigungsschritt mittels Kleberollen an, welche mit ihren Klebeoberflächen die restlichen Staub- und Schmutzpartikel von der Filmoberfläche entfernen.

Es hat sich jedoch in Versuchen gezeigt, daß der Schmutz in dem Tauchbad nur verschmiert, aber nicht abgelöst wird und die resultierende Schmutz-Schmierschicht in den nachfolgenden Trockenreinigungsschritten nicht mehr entfernbar ist. Es ist zwar in der genannten Gebrauchsmusterschrift bereits darauf hingewiesen, gegebenenfalls auf eine Tauchbadreinigung mit nachfolgender Filmtrocknung zu verzichten, doch bezieht sich dieser Hinweis nur auf leicht verschmutzte Filme. Des weiteren traten bei der bekannten Filmreinigungsvorrichtung häufig Aufwickelprobleme auf, da infolge des alleinigen Filmantriebs durch eine Capstanrolle die auf den Film einwirkende Zugkraft in Abhängigkeit von dem sich ändernden Reibwert zwischen Filmoberfläche und Capstanrolle variiert. Bei trockener oder weniger verschmutzter Filmoberfläche ist dieser Reibwert größer als bei feuchter oder stärker verschmutzter Filmoberfläche. Zwar ist bei der bekannten Filmreinigungsvorrichtung auch ein drehzahl-gesteuerter elektrischer Antrieb für die Aufwickelrolle vorgesehen, doch wird dieser Antrieb nur zum Umspulen des Films in Betrieb gesetzt.

Die Aufgabe der Erfindung besteht darin, eine Filmreinigungsvorrichtung der eingangs erwähnten Art dahingehend zu verbessern, daß bei einer befriedigenden Reinigungswirkung eine sichere Aufwicklung des gereinigten Films gewährleistet ist.

Diese Aufgabe wird erfindungsgemäß durch die kennzeichnenden Merkmale des Anspruchs 1 gelöst.

Vorteilhafte Ausgestaltungen und Weiterbildungen der erfindungsgemäßen Filmreinigungsvorrichtung ergeben sich aus den Unteransprüchen 2 bis 4.

Die Erfindung beruht zunächst auf der Erkenntnis, daß eine ausreichende Reinigung selbst von stark verschmutzten Filmen ausschließlich durch Trockenreinigung möglich ist. Für stark verschmutzte Filme sind zwei an sich bekannte Trockenreinigungsstationen in Form elektrostatischer Reinigung und Adhäsionsreinigung hintereinander geschaltet. Für nur leicht verschmutzte Filme genügt die elektrostatische Reinigung. Hierzu kann mittels einer Shuntrolle die zweite Trockenreinigungsstation umgangen werden. Obwohl durch den Verzicht auf einen Naßreinigungsschritt der Reibwert der Filmoberfläche weniger schwankt als bei vorgeschalteter Naßreinigung mit anschließender Filmtrocknung, hat sich gezeigt, daß der alleinige Antrieb des Films durch eine Capstanrolle nicht ausreicht, um Aufwickelprobleme verbunden mit Filmrissen sicher in den Griff zu bekommen. Die Erfindung sieht daher einen dauernden Antrieb der Aufwickelrolle - d.h. nicht nur zum Umspulen des Films - vor, welcher so gesteuert wird, daß die auf den Film ausgeübte Zugkraft über den gesamten Durchmesser der Aufwickelrolle gleich-förmig ist. Dies bedeutet, daß mit steigendem Durchmesser des Filmwickels auf der Aufwickelrolle die Drehzahl des Antriebsmotors verringert wird. Infolge der gleichbleibenden Zugkraft wird ein Abreißen des Films während der Reinigung weitgehend vermieden. Gerade bei historisch wertvollen Filmen, von denen oft nur noch wenige meist stark verschmutzte Kopien existieren, wären Zugkraftänderungen wegen der alterungsbedingten Verringerung der Filmeleastizität und der zahlreichen Klebestellen besonders kritisch und könnten zu Filmrisse mit häufig irreparablen Schäden führen.
Zur weiteren Vergleichmäßigung der auf den Film ausgeübten Zugkraft ist vorgesehen, daß der Capstanrolle Umlenkrollen vor- und nachgeordnet sind, welche für eine ausreichende Filmumschlingung der Capstanrolle sorgen, womit der Schlupf zwischen Film und Capstanrolle minimiert wird. Falls dennoch einmal ein Filmriß auftreten sollte, sorgt ein Endschalter dafür, daß der Filmriß automatisch detektiert und der Filmantrieb abgeschaltet wird.
Die Erfindung wird an Hand eines in den Zeichnungen veranschaulichten Ausführungsbeispiels näher erläutert. Es zeigt:
- Fig. 1: eine schematische Seitenansicht eines Ausführungsbeispiels einer Reinigungsvorrichtung nach der Erfindung, und
- Fig. 2: eine gegenüber Fig. 1 um 90° gedrehte, schematische Ansicht der Abwickel- und Aufwickelrollen sowie des Filmantriebs der Vorrichtung nach der Erfindung.

Die in Fig. lin einer schematischen Seitenansicht veranschaulichte Filmreinigungsvorrichtung für einen belichteten Film 1, insbesondere Kinofilm, weist ein geschlossenes Gehäuse 20 mit einer Montageplatte 3 auf, welche parallel zur Zeichenebene in vertikaler Richtung aufgestellt ist. An der Montageplatte 3 sind die im Gehäuse 20 untergebrachten Vorrichtungskomponenten befestigt.

Im Bereich des unteren Abschnitts der Montageplatte 3 ist eine Abwickelrolle 10 frei drehbar angebracht, welche mit einer nicht gezeigten Rollenbremse versehen ist, damit der auf der Rolle 10 aufgebrachte Filmwickel 12 mit einer definierten Zugkraft abgewickelt werden muß. Diese Zugkraft wird, wie noch näher erläutert werden soll, von dem Antriebsmotor 71 einer Capstanrolle 70 und dem Antriebsmotor 61 einer Aufwickelrolle 60 gemeinsam aufgebracht. Die Aufwickelrolle 60 ist senkrecht oberhalb der Abwickelrolle 10 angeordnet, was den Vorteil hat, daß die Reinigungsvorrichtung zusätzlich zum Umspulen des Films 1 (der in dieser Betriebsart mit 1' bezeichnet ist), verwendet werden kann. Die beim Umspulen vorgesehene Filmbahn ist in Fig. 1 mit gestrichtelter Linie eingezeichnet.

Zum Reinigen wird der Film in einer Filmführungsebene, die mit der Zeichenebene von Fig. 1 zusammenfällt, von der Abwickelrolle 10 über eine Umlenkrolle 2 senkrecht nach oben zu einer ersten Trockenreinigungsstation 30 geführt, welche als Ionisierungsgerät ausgebildet ist. Das Ionisierungsgerät umfaßt zwei, auf gegenüberliegende Filmobflächen angeordnete, stabförmige Entladungseinrichtungen 31, 32, die elektrisch von einem gemeinsamen Hochspannungsnetzteil gespeist werden. Die von den Entladungseinrichtungen 31, 32 angesprühten Ionen neutralisieren die auf den Filmoberflächen verhandenen elektrischen Ladungen. Die so entladenen Staub- und Schmutzpartikel auf den Filmoberflächen werden beim Weitertransport des Films 1 mit Hilfe von weichen Haarbürsten 33, 34, die gegen die beiden Filmoberflächen gerichtet sind, abgebürstet. Um zu verhindern, daß sich die abgebürsteten Schmutz- und Staubpartikel innerhalb des Gehäuses 20 an anderer Stelle auf den Film 1 niederschlagen, ist an der Montageplatte 3 unterhalb der Haarbürsten 33, 34 eine nicht gezeigte, durch ein Sieb oder Vlies gesicherte Absaugöffnung vorgesehen, an welche ein in Fig. 1 lediglich schematisch angedeuteter Abluftstutzen 120 angeflanscht ist. Der Abluftstutzen 120 führt über ein Staubfilter 80 zu einem Sauggebläse 90. Der Verschmutzungsgrad des Staubfilters 80, der als Staubsaugerbeutel ausgebildet sein kann, wird durch einen Sensor 100 überwacht und optisch signalisiert. Selbstverständlich befinden sich die Aggregate 80 und 90 - entgegen der Schemadarstellung in Fig. 1 - innerhalb des geschlossenen Gehäuses 20, und zwar auf derselben Seite wie die Antriebsmotoren 61 und 71 hinter der Montageplatte 3, welche das Gehäuse 20 wie eine Trennwand unterteilt.

Nach Hindurchtritt durch die erste Trockenreinigungsstation 30 wird der Film 1 mittels zweier weiterer Umlenkrollen 5, 6 um etwa 180° in seiner Laufrichtung umgekehrt und einer zweiten Trockenreinigungsstation 40 zugeführt. Zwischen den Umlenkrollen 5, 6 befindet sich ein mit dem Film 1 in dauernder Berührung stehender Endschalter 7, welcher einen Filmriß detektiert und ein entsprechendes Sensorsignal den Antriebsmotoren 61 und 71 zuführt. Die Antriebsmotoren 61 und 71 werden bei der Detektion eines Filmrisses unverzüglich stillgesetzt, so daß der Filmtransport durch die Capstanrolle 70 und die Aufwickelrolle 60 gestoppt wird.

Die zweite Trockenreinigungsstation 40 besteht im dargestellten Beispielsfall aus zwei, auf jeweils einer Filmoberfläche angreifenden Kleberollen 41, 42. Die von Zeit zu Zeit auszuwechselnde Klebeschicht auf den Oberflächen der Kleberollen 41, 42 entfernt durch ihre Klebewirkung restliche Staub- und Schmutzpartikel von beiden Filmoberflächen. Anstelle von Kleberollen können auch Rollen mit dielektrischem Oberflächenmaterial verwendet werden, welche durch elektrostatische Aufladung die restlichen Staub- und Schmutzpartikel von beiden Filmoberflächen entfernen.

Für nur leicht verschmutzte Filme 1 kann es ausreichen, den Film 1 nur durch die erste Trockenreinigungsstation 30 hindurchzuleiten. In diesem Falle wird der Film 1 unter Umgehung der Kleberollen 41, 42 über eine Shuntrolle 4 direkt zu einer weiteren Umlenkrolle 51 geführt, die in der Filmbahn hinter der zweiten Kleberolle 42 angeordnet ist. Die Umlenkrolle 51 bildet zusammen mit einer weiteren Umlenkrolle 52 eine Umschlingungsrollenpaar 50. Hinter der Rolle 51 und vor der Rolle 52 ist die Capstanrolle 70 angeordnet. Das Umschlingungsrollenpaar 50 sorgt einerseits dafür, daß der Film 1 über einen Umfangswinkel von mehr als 180° auf der Reiboberfläche der Capstanrolle 70 anliegt. Andererseits wird der Film 1 durch die Umschlingungswirkung aller drei Rollen 51, 70 und 52 gespannt, wodurch der Schlupf zwischen Film 1 und der Reiboberfläche der Capstanrolle 70 minimiert wird. Nach Passieren des Umschlingungsrollenpaares 50 wird der Film 1 der Aufwickelrolle 60 als Filmwickel 65 zugeführt. Zur exakten Filmführung wird der Filmwickel 65 durch eine Andruckrolle 62 in radialer Richtung mit einer Andruckkraft beaufschlagt. Die Andruckrolle 62 ist an einem Schwenkarm 63 frei drehbar gelegert, welcher um eine Schwenkachse 64 gegebenenfalls unter der Vorspannkraft einer nicht gezeigten Feder schwenkbar ist.

Der Antriebsmotor 61 wird in seiner Drehzahl von einer nicht gezeigten Steuerung derart geregelt, daß die Zugkraft, welche von der Antriebsrolle 60 auf den Film 1 ausgeübt wird, über den gesamten Durchmesser des Filmwickels 65 gleichmäßig und konstant bleibt. Ohne eine derartige Zugkraftregelung würde mit steigenden Durchmesser des Filmwickels 65 die Zugkraft entsprechend ansteigen, was gleichbedeutend mit einem Anwachsen der Gefahr eines Filmrisses wäre. Bei den zu reinigenden Filmen 1 handelt es sich oftmals um sehr alte und daher entsprechend verschmutzte Filme, bei denen aufgrund der Alterung des Filmmaterials und zahlreicher Klebestellen die ursprüngliche Elastizität und Zugfestigkeit stark verringert ist. Insbesondere diese alten Filme lassen sich mit Hilfe der erfindungsgemäßen Filmreinigungsvorrichtung ohne Gefahr von Filmrissen reinigen. Durch die ausschließliche Trockenreinigung mittels der Einrichtungen 30 und 40 ist einerseits eine wirksame Entfernung aller Schmutz- und Staubpartikel und andererseits eine das wertvolle Filmmaterial extrem schonende Reinigung gewährleistet. Im Gegensatz zu der aus dem Stand der Technik bekannten, anfänglichen Naßreinigung ist bei der erfindungsgemäßen Reinigungsvorrichtung ein Verschmieren der Schmutzpartikel auf der Filmoberfläche oder ein Ablösen von Klebestellen völlig ausgeschlossen.

## Patentansprüche

1. Vorrichtung zum Reinigen von belichteten Filmen (1), mit
- einer ersten Trockenreinigungsstation (30) in Form eines Ionisierungsgerätes, welches eine elektrostatische Entladungseinrichtung (31, 32) sowie Mittel (33, 34) zum Entfernen von entladenen Staubteilchen aufweist,
- gegebenenfalls einer zweiten Trockenreinigungsstation (40), welche durch Adhäsion oder elektrostatische Anziehung von beiden Filmoberflächen Schmutz- und Staubpartikel entfernt
- eine Capstanrolle (70) zum Abziehen des Films (1) von einer Abwickelrolle (10) durch die Trockenreinigungsstation(en), und
- eine der Capstanrolle (70) nachgeordnete Filmaufwickelrolle (60) mit Antriebsmotor (61),
**dadurch gekennzeichnet, daß** eine Steuerung für den Antriebsmotor (61) vorgesehen ist, welche die von der Antriebsrolle (60) auf den Film (1) ausgeübte Zugkraft derart regelt, daß die Zugkraft über den gesamten Durchmesser der Filmaufwickelrolle (60) gleichmäßig und konstant bleibt, und daß unmittelbar vor und hinter der Capstanrolle (70) Umlenkrollen (51, 52) angeordnet sind, welche für eine Umschlingung des Films (1) um einen wesentlichen Teil des Umfangs der Capstanrolle (70) vorgesehen sind

2. Vorrichtung nach Anspruch 1, **dadurch gekennzeichnet, daß** kurz vor der zweiten Trockenreinigungsstation (40) ein Endschalter (7) in der Filmbahn angeordnet ist, welcher einen Filmriß detektiert und auf die Antriebsmotoren (61, 71) der Filmaufwickelrolle (60) und der Capstanrolle (70) einwirkt.

3. Vorrichtung nach Anspruch 1 oder 2,, **dadurch gekennzeichnet, daß** zwischen der zweiten Trockenreinigungsstation (40) und der Capstanrolle (70) eine Shuntrolle (4) angeordnet ist, mittels welcher der Film (1) unter Umgehung der zweiten Trockenreinigungsstation (40) geführt werden kann.

4. Vorrichtung nach einem der Ansprüche 1 bis 3, **dadurch gekennzeichnet, daß** die Filmaufwickelrolle (10) und die Abwickelrolle (60) in einer gemeinsamen Ebene angeordnet sind, wobei der Film (1') unmittelbar zwischen beiden Rollen (10, 60) unter Umgehung der Trockenreinigungsstationen (30, 40) umgerollt werden kann.

5. Vorrichtung nach einem der Ansprüche 1 bis 3, **dadurch gekennzeichnet, daß** innerhalb des Gehäuses (20) eine Absaugeinrichtung (90) mit vor/geschaltetem Staubfilter (80) für die in der ersten Trockenreinigungsstation (30) abgebürsteten Schmutz- und Staubpartikel angeordnet ist.

6. Vorrichtung nach Anspruch 5, **dadurch gekennzeichnet, daß** der Verschmutzungsgrad des Staubfilters (80) sensorisch (100) erfaßt und angezeigt wird.

## Claims

1. Device for cleaning exposed films (1)with
- an initial dry cleaning station (30) in the form of an ionizing unit, which has an electrostatic discharge device (31, 32) and a means (33, 34) of removing discharged dust particles;
- where necessary, a second dry cleaning station (40), which removes dirt and dust particles from both film surfaces by adhesion or electrostatic attraction;
- a capstan roller (70) to draw the film (1) from an unwinding roller (10) through the dry cleaning station(s), and
- a film winding roller (60) downstream of the capstan roller (70) with a drive motor (61);
**characterised by the fact that** a control is provided for the drive motor (61), which regulates the tensile force exerted by the drive roller (60) on the film (1) such that the tensile force remains uniform and constant over the entire diameter of the film winding roller (60), and the reversing rollers (51, 52) are provided directly in front of and behind the capstan roller (7)), to wind the film (1) around a large part of the circumference of the capstan roller (70).

2. Device in accordance with claim 1, **characterised by the fact that** a limit switch is provided just in front of the dry cleaning station (40) in the film path, to detect any tear in the film and take action on the drive motors (61, 71) of the film-winding roller (60) and the capstan roller (70).

3. Device in accordance with claims 1 or 2, **characterised by the fact that** a shunt roller (4) is provided between the second dry cleaning station (40) and the capstan roller (70), by means of which the film (1) can be fed to bypass the second dry cleaning station (40).

4. Device in accordance with claims 1 to 3, **characterised by the fact that** the film winding roller (10) and the unwinding roller (60) are arranged in the same plane, whereby the film (1') can be unwound directly between two rollers (10, 60), bypassing the drying stations (30,40).

5. Device in accordance with claims 1 to 3, **characterised by the fact that** inside the housing (20), an extraction device (90) is fitted with a dust filter (80) connected upstream to handle the dirt and dust particles brushed away in the initial drying station (30).

6. Device in accordance with claim 5, **characterised by the fact that** the degree of soiling of the dust filter (80) is detected by a sensor (100) and displayed.

## Revendications

1. Dispositif pour nettoyer des films (1) exposés, comprenant
- un premier poste de nettoyage à sec (30) sous la forme d'un appareil d'ionisation, qui présente un dispositif de décharge (31, 32) électrostatique et des moyens (33, 34) pour enlever des particules de poussière déchargées,
- éventuellement un deuxième poste de nettoyage à sec (40), qui enlève des particules de salissure et de poussière par adhésion ou attraction électrostatique des deux surfaces de film,
- un galet cabestan (70) pour retirer le film (1) d'un galet de déroulement (10) dans le (les) poste(s) de nettoyage à sec, et
- un galet d'enroulement de film (60) disposé en aval du galet cabestan (70) avec un moteur d'entraînement (61),
**caractérisé en ce qu'**il est prévu une commande pour le moteur d'entraînement (61), qui régule la force de traction exercée par le galet d'entraînement (60) sur le film (1) de telle façon que la force de traction reste uniforme et constante pour l'ensemble du diamètre du galet d'enroulement de film (60) et que des galets inverseurs (51, 52) sont disposés juste avant et après le galet cabestan (70) et sont prévus pour un enroulement du film (1) autour d'une partie importante de la surface du galet cabestan (70).

2. Dispositif selon la revendication 1, **caractérisé en ce qu'**un dispositif de fin de course (7) est disposé dans le couloir de projection juste avant le deuxième poste de nettoyage à sec (40), lequel détecte une déchirure de film et agit sur les moteurs d'entraînement (61, 71) du galet d'enroulement de film (60) et du galet cabestan (70).

3. Dispositif selon la revendication 1 ou 2, **caractérisé en ce qu'**entre le deuxième poste de nettoyage de film (40) et le galet cabestan (70) est disposé un galet shunt (4), au moyen duquel le film (1) peut être guidé en évitant le deuxième poste de nettoyage à sec (40).

4. Dispositif selon l'une des revendications 1 à 3, **caractérisé en ce que** le galet d'enroulement de film (10) et le galet de déroulement (60) sont disposés dans un plan commun, le film (1') pouvant être déroulé directement entre les deux galets (10, 60) en évitant les postes de nettoyage à sec (30, 40).

5. Dispositif selon l'une des revendications 1 à 3, **caractérisé en ce qu'**un dispositif d'aspiration (90) avec un filtre à poussière (80) placé en amont pour les particules de salissure et de poussière enlevées par brossage dans le premier poste de nettoyage à sec (30) est disposé à l'intérieur du boîtier (20).

6. Dispositif selon la revendication 5, **caractérisé en ce que** le degré d'encrassement du filtre à poussière (60) est détecté et affiché par un capteur (100).
